# DEMANDE DE BREVET EUROPEEN

(11) **EP 1 854 735 A1**
(43) Date de publication de la demande: **14.11.2007**
(21) Numéro de dépôt: 07356063.3
(22) Date de dépôt: 10.05.2007
(51) Int. Cl.: B65D 75/58

(54) **Emballage, notamment pour de petits objets**

(30) Priorité: 10.05.2006 FR 0604145
(71) Demandeur: DPL, 42350 La Talaudiere (FR)
(72) Inventeur: Curtil, Dominique, 42290 Sorbiers (FR); Rubio, Angel, 42290 Sorbiers (FR)
(74) Mandataire: Delorme, Nicolas

(57) **Abrégé**

L'emballage (1) comprend d'une part une coque (2) en matière plastique destinée à recevoir les objets (4) et comportant une ouverture entourée par un rebord périphérique, et d'autre part un dos fixé sur le rebord périphérique et destiné à obturer l'ouverture de la coque. Le dos comprend:
- un film extérieur (12) fixé sur le film intérieur (11) et pouvant être déplacé entre une position fermée où il recouvre au moins la zone centrale (14) du film intérieur (11), et une position ouverte, où la zone centrale (14) est accessible, le film extérieur (12) présentant sur sa face en regard du film intérieur (11) une enduction d'un adhésif permettant de repositionner le film extérieur dans sa position fermée.

## Description

La présente invention concerne un emballage.

Cet emballage peut notamment contenir de petits objets, tels que des articles de visserie (vis, écrous, etc.). Il est par exemple destiné à être placé dans les rayons d'un magasin, en libre service.

On connaît déjà de tels emballages, qui comprennent typiquement, d'une part, une coque en matière plastique destinée à recevoir les objets et comportant une ouverture entourée par un rebord périphérique, et d'autre part, un dos fixé sur le rebord périphérique et destiné à obturer l'ouverture de la coque.

Dans un mode de réalisation connu, le dos est formé d'une feuille de carton, qui présente l'inconvénient majeur d'être lourde.

Une autre solution consiste à former le dos à partir d'un film en matière plastique, soudé sur le rebord périphérique de la coque. Toutefois, le soudage haute fréquence doit être réalisé sur une machine spéciale. De plus, une fois le film ôté ou déchiré, il n'est plus possible de refermer l'emballage : les objets contenus dans la coque et qui n'auraient pas été utilisés peuvent donc être perdus.

On connaît également des films en matière plastique associés à la coque par des moyens adhésifs, grâce auxquels on peut soulever le film pour prendre un objet dans la coque, puis recoller le film contre le rebord périphérique, pour fermer à nouveau l'emballage. Ces emballages présentent toutefois l'inconvénient de ne pas permettre à un consommateur de savoir si l'emballage a déjà été ouvert ou non, c'est-à-dire si quelqu'un a déjà prélevé un ou plusieurs objets.

On connaît également le document DE 3943064 qui montre un emballage ayant une coque rigide qui est prolongée par un rabat rigide. Le rabat rigide, qui sert à la suspension de l'emballage sur un lieu de vente, peut être rabattu sur la coque pour la fermer. Cet emballage est cependant lourd, peu économe en matière plastique et est encombrant.

L'invention vise à remédier aux inconvénients mentionnés ci-dessus, en fournissant un emballage simple comprenant des moyens d'inviolabilité et permettant également de refermer l'emballage pour éviter la perte des objets non utilisés.

A cet effet, l'invention concerne un emballage du type précité, dans lequel le dos comprend :
- un film intérieur fixé sur le rebord périphérique, apte à obturer l'ouverture de la coque, et présentant une zone centrale au moins partiellement entourée par une ligne de plus faible résistance ;
- et un film extérieur fixé sur un film intérieur et pouvant être déplacé entre une position fermée où il recouvre au moins la zone centrale de film intérieur, et une position ouverte, où la zone centrale est accessible, le film extérieur présentant sur sa face en regard du film intérieur une enduction d'un adhésif permettant de repositionner le film extérieur dans sa position fermée.

L'invention prévoit donc un emballage ayant un double operculage par deux films superposés.

Initialement, le film intérieur obture l'ouverture de la coque, et la zone centrale du film intérieur est reliée au reste de ce film par la ligne de plus faible résistance, qui est intacte. Les objets contenus dans l'emballage ne peuvent donc en sortir.

Lorsqu'un utilisateur souhaite retirer un ou plusieurs objets de l'emballage, il déplace le film extérieur vers sa position ouverte puis brise la ligne de plus faible résistance pour pouvoir créer une fenêtre dans le film intérieur, et ainsi avoir accès aux objets contenus dans la coque. Après s'être servi, l'utilisateur replace le film extérieur en position fermée. La fenêtre précédemment créée est obturée, et les objets contenus dans la coque ne peuvent pas être perdus.

En outre, grâce à l'invention, un consommateur peut, lors de l'achat, déplacer le film extérieur pour s'assurer que la ligne de plus faible résistance est intacte, c'est-à-dire que l'emballage n'a jamais été ouvert.

L'emballage selon l'invention est donc d'une utilisation extrêmement pratique, tout en étant léger et peu encombrant.

Le film intérieur et/ou le film extérieur sont avantageusement réalisés en une matière plastique, ce qui permet de réduire considérablement le poids de l'emballage. A titre d'exemple, l'un et/ou l'autre de ces films peut être réalisé en polypropylène, et présenter une épaisseur comprise entre 40 et 60 µm. Dans ce cas, un gain en poids de 30 à 40% peut être obtenu.

Selon une réalisation possible, le film intérieur est fixé sur le rebord périphérique par collage à froid. On peut ainsi obtenir un dos intact, présentant un état de surface non dégradé.

La ligne de plus faible résistance peut former une ligne fermée comportant des découpes en pointillés, agencée pour que la zone centrale puisse être détachée du reste du film intérieur. Cette configuration permet à la fenêtre d'être toujours bien accessible, sans que l'utilisateur ait à soulever la zone centrale qui serait restée attachée au reste du film intérieur.

Le film extérieur peut être fixé par l'un de ses bords au film intérieur de façon inamovible. De la sorte, le film extérieur reste toujours attaché au reste de l'emballage, et ne peut donc être perdu. Il est donc toujours possible pour un utilisateur de refermer l'emballage.

Selon une réalisation possible, le film extérieur présente une forme sensiblement identique à celle du film intérieur et est superposé à ce dernier en position fermée. L'emballage ressemble donc à un emballage traditionnel.

On décrit à présent, à titre d'exemple non limitatif, un mode de réalisation possible de l'invention, en référence aux figures annexées :
Les figures 1 et 2 sont des vues en perspective, respectivement avant et arrière, de l'emballage selon l'invention, le film extérieur étant fermé ;
La figure 3 est une vue en perspective de la coque ; et
La figure 4 est une vue en perspective de l'emballage, le film extérieur étant ouvert.

La figure 1 représente un emballage 1 comprenant une coque 2 et un dos 3, et contenant de petits objets 4, qui sont ici des vis.

La coque 2, illustrée sur la figure 3, présente une forme sensiblement parallélépipédique. Elle comporte un fond 5, une paroi latérale 6 et une ouverture 7, opposée au fond 5, entourée d'un rebord périphérique 8 sensiblement plan et parallèle au fond 5. D'un côté de la coque 2, le rebord périphérique 8 présente une portion 9 plus grande pourvue d'un orifice 10 destiné à être engagé sur un élément permettant de suspendre l'emballage 1 dans un rayon d'un magasin. La coque peut être réalisée en une matière plastique transparente, telle que le PET (polyéthylène téréphtalate), le polypropylène ou le PVC (polychlorure de vinyle).

Le dos 3 comprend un film intérieur 11 et un film extérieur 12, qui peuvent être formés d'une feuille de matière plastique. Dans la réalisation représentée, les films 11, 12 présentent la même forme, correspondant à la surface formée par la ligne extérieure 13 du rebord périphérique 8 de la coque 2.

Le film intérieur 11 est collé à froid sur la coque 2, de façon sensiblement inamovible. Il comporte une zone centrale 14 rectangulaire (cette forme n'étant pas limitative), située en regard de l'ouverture 7, délimitée par une ligne 15 prédécoupée. En détachant la zone centrale 14 du reste du film intérieur 11, on crée une fenêtre 16 par laquelle les objets 4 peuvent être saisis par un utilisateur. La fenêtre 16 peut être superposée à l'ouverture 7 ou présenter de plus petites dimensions.

Il peut également être envisagé que le film intérieur 1 présente plusieurs fenêtres qui correspondent respectivement à des alvéoles ménagées dans la coque 2.

Le film extérieur 12 est fixé au film intérieur 11 le long de l'un de ses bords 17, de préférence de façon inamovible. Le film extérieur 12 peut ainsi être déplacé, globalement par pivotement autour de ce bord 17, entre une position fermée (figure 2), dans laquelle il est superposé au film intérieur 11 et recouvre la zone centrale 14 ou la fenêtre 16, et une position ouverte (figure 4), dans laquelle il est écarté de l'ouverture 7, la zone centrale 14 ou la fenêtre 16 étant dégagée. Le film extérieur 12 est enduit d'un adhésif permettant de le repositionner dans sa position fermée. Le film extérieur 12 est autocollant, et peut donc être maintenu en position fermée contre le film intérieur 11 même après plusieurs ouvertures de l'emballage. En variante, d'autres moyens de maintien en position fermée peuvent être prévus.

Par ailleurs, il est possible de réaliser une impression recto/verso sur le ou les films 11, 12, ce qui augmente la surface de communication disponible.

Il va de soi que l'invention n'est pas limitée au mode de réalisation décrit ci-dessus à titre d'exemple mais qu'elle en embrasse au contraire toutes les variantes de réalisation.

## Revendications

1. Emballage comprenant d'une part une coque (2) en matière plastique destinée à recevoir des objets (4) et comportant une ouverture (7) entourée par un rebord périphérique (8), et d'autre part un dos (3) fixé sur le rebord périphérique (8) et destiné à obturer l'ouverture (7) de la coque (2), **caractérisé en ce que** le dos (3) comprend :
- un film intérieur (11) fixé sur le rebord périphérique (8), apte à obturer l'ouverture (7) de la coque (2), et présentant une zone centrale (14) au moins partiellement entourée par une ligne de plus faible résistance (15) ;
- et un film extérieur (12) fixé sur le film intérieur (11) et pouvant être déplacé entre une position fermée où il recouvre au moins la zone centrale (14) du film intérieur (11), et une position ouverte, où la zone centrale (14) est accessible, le film extérieur (12) présentant sur sa face en regard du film intérieur (11) une enduction d'un adhésif permettant de repositionner le film extérieur dans sa position fermée.

2. Emballage selon la revendication 1, **caractérisé en ce que** le film intérieur (11) et/ou le film extérieur (12) sont réalisés en une matière plastique.

3. Emballage selon la revendication 1 ou 2, **caractérisé en ce que** le film intérieur (11) est fixé sur le rebord périphérique (8) par collage à froid.

4. Emballage selon l'une des revendications 1 à 3, **caractérisé en ce que** le film extérieur (12) est fixé par l'un de ses bords (17) au film intérieur (11) de façon inamovible.

5. Emballage selon l'une des revendications 1 à 5, **caractérisé en ce que** le film extérieur (12) présente une forme sensiblement identique à celle du film intérieur (11) et est superposé à ce dernier en position fermée.
